# FASCICULE DE BREVET EUROPEEN

(11) **EP 2 459 826 B1**
(45) Date de publication et mention de la délivrance du brevet: **13.09.2017**
(21) Numéro de dépôt: 10736713.8
(22) Date de dépôt: 23.07.2010
(51) Int. Cl.: E05B 79/06, E05B 85/16

(54) **PROCÉDÉ D'ASSEMBLAGE D'UNE POIGNÉE DANS UN OUVRANT DE VÉHICULE AUTOMOBILE ET POIGNEÉ D'OUVRANT ASSOCIÉE**
VERFAHREN ZUR MONTAGE EINES GRIFFS BEI EINEM ZU ÖFFNENDEN KAROSSERIETEIL EINES FAHRZEUGES UND ZUGEHÖRIGER GRIFF EINES ZU ÖFFNENDEN KAROSSERIETEILS
METHOD FOR ASSEMBLING A HANDLE IN AN OPENABLE BODY SECTION OF AN AUTOMOBILE AND ASSOCIATED OPENABLE BODY SECTION HANDLE

(30) Priorité: 29.07.2009 IT MI20091352
(43) Date de publication de la demande: 06.06.2012
(73) Titulaire: U-Shin Italia S.p.A., 10044 Pianezza (IT)
(72) Inventeur: SAVANT, Fiorenzo, I-10031 Pianezza (IT); ROCCI, Antonio, I-10031 Pianezza (IT)
(74) Mandataire: Gaillarde, Frédéric F. Ch.
(86) Numéro de dépôt international: PCT/EP2010/060748
(87) Numéro de publication internationale: WO 2011/012555

(56) Documents cités:
- EP-A2- 1 323 881
- WO-A1-2005/042883
- DE-A1- 10 222 289
- US-A1- 2003 111 850
- US-A1- 2006 082 167
- US-B1- 6 612 630

## Description

La présente invention porte sur un procédé d'assemblage d'une poignée dans un ouvrant de véhicule automobile et sur une poignée manoeuvrée par un levier de préhension destinée à des portières de véhicule automobile.

On connaît des poignées d'ouvrant de véhicule automobile comprenant un levier de préhension, accessible depuis l'extérieur du véhicule et sur lequel un utilisateur tire vers l'extérieur pour ouvrir la porte. Ce levier est relié à une partie fixe, également appelé socle ou support de poignée qui est destiné à être monté à l'intérieur de la porte, plus précisément derrière la face externe de la porte, et qui n'est donc pas visible une fois montée sur le véhicule.

Le levier de préhension et le verrou sont généralement assemblés depuis l'extérieur du panneau de porte avec le socle et le mécanisme associé, prévus à l'intérieur du panneau de porte. On connaît cependant certaines poignées dans lesquelles le verrou est intégré dans la poignée et qui sont entièrement assemblées depuis l'extérieur de l'ouvrant.

On connaît de l'état de la technique le document DE 102 22 289 A1, qui divulgue une poignée d'ouvrant de véhicule automobile ainsi qu'un procédé d'assemblage d'une telle poignée.

L'invention vise à proposer un procédé d'assemblage d'une poignée dans un ouvrant de véhicule automobile simplifié par rapport à ceux de la technique. L'invention vise également à proposer une poignée d'ouvrant de véhicule automobile correspondante.

A cet effet, l'invention a pour objet un procédé d'assemblage d'une poignée dans un panneau d'ouvrant de véhicule automobile, caractérisé en ce que :
- au cours d'une première étape, on commence par assembler depuis l'extérieur dudit panneau, une extrémité d'articulation d'un levier de préhension d'une poignée d'ouvrant de véhicule automobile dans une première cavité d'articulation dudit panneau et ledit corps fixe de positionnement dans une deuxième cavité de positionnement dudit panneau, et
- au cours d'une deuxième étape successive à ladite première étape, on insère un corps de verrou dans ledit corps fixe de positionnement depuis l'extérieur dudit panneau, on visse une vis de fixation dans ledit corps de verrou à travers ledit corps fixe de positionnement depuis l'intérieur dudit panneau, et on visse une vis de fixation dans l'extrémité d'articulation depuis l'intérieur dudit panneau.

On peut également prévisser la vis de fixation dans ladite extrémité d'articulation depuis l'intérieur dudit panneau au début de la deuxième étape, avant d'insérer ledit corps de verrou dans ledit corps fixe de positionnement.

Ainsi, la poignée d'ouvrant de véhicule automobile ne nécessite pas de socle de poignée monté à l'intérieur de la porte. Le levier et le corps de verrou sont assemblés depuis l'extérieur du panneau de l'ouvrant, avec le corps de verrou assemblé séparément comme étape principale d'une dernière étape d'assemblage.

Le procédé d'assemblage est donc simplifié car les principales pièces de la poignée sont assemblées à l'ouvrant depuis l'extérieur de l'ouvrant. Seul l'assemblage des vis de fixation est réalisé depuis l'intérieur de l'ouvrant.

L'invention a aussi pour objet une poignée d'ouvrant de véhicule automobile comprenant :
- un levier de préhension, mobile en rotation par rapport à l'ouvrant autour d'un axe de rotation entre une position de repos et une position de commande pour l'ouverture d'un ouvrant de véhicule automobile, et
- un corps fixe de positionnement destiné à être fixé dans une cavité de positionnement d'un panneau dudit ouvrant et dans lequel un premier logement traversant par lequel débouche ladite cavité de positionnement, est ménagé pour recevoir un appendice dudit levier de préhension,
caractérisée en ce qu'un second logement traversant est ménagé dans ledit corps fixe de positionnement pour loger un corps de verrou destiné à être inséré axialement et en ce que ledit corps fixe de positionnement comporte en outre des moyens de retenue dudit corps de verrou.

Ainsi, la poignée d'ouvrant de véhicule automobile ne nécessite pas de socle de poignée monté à l'intérieur de la porte. La poignée est donc moins chère car elle nécessite moins de pièces. En outre, l'encombrement de la poignée à l'intérieur de l'ouvrant et le poids de la poignée sont réduits puisqu'il n'y pas plus de socle. L'espace ainsi libéré peut être utilisé pour disposer la serrure correspondante derrière l'ouvrant, en face de la sortie du verrou. De plus, lorsque le corps de verrou comporte un verrou, la connexion entre le verrou et la serrure est facilitée. Le verrou peut alors être fourni ultérieurement et intégré facilement au reste de la poignée.

Selon une ou plusieurs caractéristiques de la poignée d'ouvrant, prise seule ou en combinaison :
- ladite poignée comporte un levier de contrepoids, un ressort de rappel élastique et un axe de rotation supplémentaire, ledit levier de contrepoids coopérant avec ledit levier de préhension pour pivoter autour dudit axe de rotation supplémentaire entre ladite position de repos et ladite position de commande, ledit ressort de rappel élastique et ledit levier de contrepoids rappelant ledit levier de préhension dans la position de repos,
- ledit levier de contrepoids présente une dent d'accrochage coopérant avec un logement correspondant dudit appendice du levier de transmission,
- ledit corps fixe de positionnement présente un crochet d'encliquetage, un trou traversant et une vis de fixation pour fixer ledit corps fixe de positionnement audit panneau,
- ledit corps de positionnement comporte une colonne de glissement fixée dans ledit premier logement traversant ; la colonne de glissement permet de réduire la friction avec ledit appendice,
- ladite poignée comporte un premier joint d'étanchéité destiné à être disposé entre ledit panneau d'ouvrant et le corps fixe de positionnement et un deuxième joint d'étanchéité disposé entre ledit panneau d'ouvrant et une extrémité d'articulation dudit levier de préhension ; les joints d'étanchéité permettent d'empêcher la pénétration d'eau ou de poussière à l'intérieur du panneau par la cavité de positionnement,
- ladite poignée comporte un ou plusieurs composants électriques et/ou électroniques, tel qu'un commutateur électrique, un capteur d'approche ou un dispositif d'éclairage, logés dans ledit levier de préhension et/ou dans ledit corps de positionnement.

D'autres avantages et caractéristiques apparaîtront à la lecture de la description suivante d'un mode de réalisation particulier de l'invention, mais nullement limitatif, ainsi que des dessins annexés sur lesquels :
- la figure 1 est une vue en perspective de côté d'une poignée en position de repos, assemblée à un ouvrant de véhicule automobile,
- la figure 2 est une vue en perspective de la poignée et de l'ouvrant de la figure 1, à l'état désassemblés,
- la figure 3 est une vue en perspective de la poignée de la figure 1 en cours d'assemblage sur l'ouvrant, vue depuis le côté extérieur de l'ouvrant,
- la figure 4 est une vue de côté de la figure 3,
- la figure 5 est une vue arrière de la figure 3, vue depuis un côté intérieur de l'ouvrant, et
- la figure 6 représente un diagramme d'un procédé d'assemblage de la poignée.

Sur ces figures, les éléments identiques portent les mêmes numéros de référence. Dans la suite de la description, l'extérieur désigne le côté correspondant à l'environnement extérieur d'un véhicule automobile par opposition à celui désignant le côté intérieur de l'habitacle lorsque l'ouvrant est fermé.

Les figures 1 à 5 représentent un panneau d'ouvrant de véhicule automobile 1, tel qu'un panneau de portière latérale, et une poignée 2 logée dans le panneau 1, pour l'ouverture de l'ouvrant.

La poignée 2 est de type "Frigo". Elle comprend un corps fixe de positionnement 3 (ou « étrier ») et un levier de préhension 4 présentant une forme générale de C et définissant la crosse de la poignée 2.

Le levier de préhension 4 est mobile en rotation par rapport à l'ouvrant autour d'un axe de rotation entre une position de repos (figure 1) et une position de commande (non représentée) pour l'ouverture de l'ouvrant lorsque l'utilisateur tire sur ce levier 4.

Le levier de préhension 4 comprend deux parties extrémales opposées : une extrémité de pivotement 5 et une extrémité d'articulation 6.

L'extrémité d'articulation 6 est destinée à être fixé dans une cavité d'articulation 11a du panneau 2, sur une surface extérieure 7 au véhicule, au moyen d'une articulation charnière. L'articulation charnière comporte un axe de rotation 8 assemblé dans une charnière 9 (voir figure 2) pour la rotation du levier de préhension 6, en fonctionnement, autour de l'axe de rotation 8 par rapport au corps fixe de positionnement 3.

L'extrémité de pivotement 5 comprend un appendice 10 pour actionner un élément d'une serrure du véhicule automobile via un câble flexible (non représenté).

Le corps fixe de positionnement 3 est destiné à être fixé dans une cavité de positionnement 11b du panneau 2. Un premier logement traversant 12 par lequel débouche la cavité de positionnement 11b, est ménagé dans le corps fixe de positionnement 3 pour recevoir l'appendice 10 du levier de préhension 4.

Le corps fixe de positionnement 3 peut comporter en outre une colonne de glissement 13 fixée dans le premier logement 12. La colonne 13 présente une forme creuse dont l'intérieur est adapté pour recevoir l'appendice 10. La colonne de glissement 13 permet de réduire la friction avec l'appendice 10, elle est réalisée par exemple en matériau plastique.

Un second logement traversant 14 est ménagé dans le corps fixe de positionnement 3 pour loger un corps de verrou 15 destiné à être inséré axialement, c'est-à-dire selon l'axe longitudinal du corps de verrou 15. En outre, le corps fixe de positionnement 3 comporte des moyens de retenue du corps de verrou 15.

Le corps de verrou 15 comporte un verrou, par exemple lorsque la poignée 2 est destiné à l'ouvrant du conducteur et n'en comporte pas lorsque la poignée 2 est destinée à l'ouvrant d'un passager. Le verrou est par exemple vissé dans le corps de verrou 15 et maintenu par coopération de crochets. L'axe longitudinal du corps de verrou correspond à l'axe de rotation d'un verrou qui serait inséré dans le corps de verrou. Le même corps de verrou 15 est ainsi utilisé pour les poignées destinées au conducteur et aux passagers, de sorte que le procédé d'assemblage reste identique pour toutes les poignées du véhicule automobile, avec l'insertion du corps de verrou 15 depuis l'extérieur de l'ouvrant séparément de la poignée.

Le corps de verrou 15 présente par exemple un prolongement conformé pour s'insérer axialement par glissement dans le second logement 14 depuis l'extérieur de l'ouvrant. Le corps de verrou 15 est ensuite retenu dans le corps fixe de positionnement 3 par des moyens de retenue. Les moyens de retenue comportent une vis de fixation 22b pour fixer le corps de verrou 15 dans le corps fixe de positionnement 3 à travers le panneau 1.

Ainsi, la poignée 2 ne nécessite pas de socle de poignée monté à l'intérieur de l'ouvrant. La poignée 2 est donc moins chère car elle nécessite moins de pièces. En outre, l'encombrement de la poignée à l'intérieur de l'ouvrant et le poids de la poignée sont réduits puisqu'il n'y pas plus de socle. L'espace ainsi libéré peut être utilisé pour disposer la serrure correspondante derrière l'ouvrant, face à la sortie du verrou. De plus, lorsque le corps de verrou 15 comporte un verrou, la connexion entre le verrou et la serrure est facilitée. Le verrou peut alors être fourni ultérieurement et intégré facilement au reste de la poignée.

Lorsque le corps de verrou 15 comporte un verrou, celui-ci est destiné à être relié à une serrure de l'ouvrant (non représentée) par une tige d'actionnement connectée au verrou par une liaison de type cardan de manière à absorber les jeux de fonctionnement entre l'ouvrant et la serrure.

Selon le mode de réalisation représenté sur la figure 2, le levier de préhension 4 et le corps de positionnement 3 comprennent respectivement des noyaux internes rigides 16, 17 respectifs surmontés par des couvercles de protection 18, 19.

Le noyau interne 17 du corps fixe de positionnement 3 comporte une partie intérieure 17a qui s'étend à l'intérieur de la cavité de positionnement 11b du panneau 1 et une partie extérieure 17b faisant saillie de la surface extérieure 7 du panneau 2.

Le corps fixe de positionnement 3 comporte un crochet d'encliquetage 20 et un trou traversant 21. Le trou traversant 21 est par exemple ménagé à l'opposé du crochet d'encliquetage 20 dans la partie extérieure 17b du noyau interne 17 du corps fixe de positionnement 3.

Le crochet d'encliquetage 20 et le trou traversant 21 sont destinés à coopérer avec le panneau 1, au niveau de la cavité de positionnement 11b, pour fixer le corps fixe de positionnement 3 au panneau 1, au moyen d'une vis de fixation 22b de la poignée 2 pouvant être vissée dans le panneau 2 à travers le trou traversant 21. A l'assemblage, le corps fixe de positionnement 3 est inséré et encliqueté dans la cavité de positionnement 11b. Le corps de verrou 15 est ensuite inséré dans le corps fixe de positionnement 3 et est vissé au panneau 1 par la vis de fixation 22b vissée depuis l'intérieur du panneau 1.

Le couvercle 19 du corps fixe de positionnement 3 recouvre le sommet du corps de verrou 15. Il peut comporter un trou 23 pour accéder à l'entrée du verrou lorsque le corps de verrou 15 comporte un verrou. Le couvercle 18 du levier de préhension 4 recouvre le noyau interne 16 à l'exception de l'appendice 10 et de la surface du noyau 16 de la partie faisant face au panneau 1. Les couvercles 18, 19 peuvent comporter des finitions différentes : peintes, chromées rugueuse...

La poignée 2 peut comporter un premier joint d'étanchéité 24 disposé entre le panneau d'ouvrant 1 et le corps fixe de positionnement 3, au-dessous de la partie supérieure 17b et un deuxième joint d'étanchéité 25 disposé entre le panneau d'ouvrant 1 et l'extrémité d'articulation 6 du levier de préhension 4. On peut en outre prévoir un joint d'étanchéité de colonne 26 à l'extrémité extérieure de la colonne de glissement 13. Les joints d'étanchéité 24, 25, 26, permettent d'empêcher la pénétration d'eau ou de poussière à l'intérieur du panneau 1 par les cavités 11b, 11b du panneau 1.

La poignée 2 peut comporter un levier de contrepoids 27, un ressort de rappel élastique 28 et un axe de rotation supplémentaire 29.

Le levier de contrepoids 27 coopère avec le levier de préhension 4 pour pivoter autour de l'axe de rotation supplémentaire 29 entre la position de repos et la position de commande. Le ressort de rappel élastique 28 et le levier de contrepoids 27, rappellent ainsi le levier de préhension 4 dans la position de repos.

Selon le mode de réalisation visible sur la figure 5, le levier de contrepoids 27 présente une dent d'accrochage 27a coopérant avec un logement correspondant 10a de l'appendice 10 du levier de transmission 4. La colonne de glissement 13 ne recouvre pas le côté de l'appendice 10 présentant le logement 10a destiné à coopérer avec la dent d'accrochage 27a.

On peut prévoir que la poignée 2 comporte un amortisseur 30, par exemple en matériau plastique, fixé au corps fixe de positionnement 3 et coopérant avec le levier de contrepoids 27, pour absorber les chocs en fin de course du levier de contrepoids 27. L'amortisseur 30 est assemblé sur le levier de contrepoids 27 et au corps fixe de positionnement 3.

Par ailleurs, la poignée 2 peut comporter un ou plusieurs composants électriques et/ou électroniques, logés dans le noyau interne 16 du levier de préhension 4 et/ou dans le noyau interne 17 du corps de positionnement 3.

Ainsi, la poignée 2 peut comporter un commutateur électrique, tel qu'un bouton-poussoir. Le commutateur électrique comporte un interrupteur 31 présentant des terminaux électriques 32 destinés à être relié aux circuits électriques du véhicule. Le commutateur peut en outre comporter un couvercle de protection 33, disposé sur l'interrupteur 31 et accessible depuis l'extérieur du véhicule à travers le couvercle 18 pour être actionné par un utilisateur. Le commutateur provoque la décondamnation des ouvrants à condition que l'utilisateur soit autorisé.

En outre, la poignée 2 peut comporter un capteur d'approche destiné à fonctionner avec un système d'accès mains libres équipant le véhicule (non représenté). Le système d'accès mains libres permet à un utilisateur autorisé du véhicule d'entrer dans celui-ci sans avoir à manipuler de clé ou de télécommande. Le dispositif de reconnaissance du système d'accès mains libres déclenche une procédure d'authentification d'un organe d'identification porté par l'utilisateur en réponse à la détection par le capteur d'approche de la présence de l'utilisateur. Après authentification de l'organe d'identification, le dispositif de reconnaissance déclenche le déverrouillage d'un ou de plusieurs ouvrants du véhicule.

La poignée 2 peut également comporter un dispositif d'éclairage 34, destiné à éclairer la poignée 2.

La poignée 2 peut encore comporter un système de sécurité inertiel pour éviter toute ouverture intempestive de l'ouvrant en cas de choc (non représenté sur les figures).

L'assemblage de la poignée 2 dans un panneau 1 d'ouvrant de véhicule automobile, est réalisé comme ceci (voir figure 6):
- au cours d'une première étape 101, on commence par assembler depuis l'extérieur du panneau 1, l'extrémité d'articulation 6 du levier de préhension 4 dans une première cavité d'articulation 11a du panneau 1 et le corps fixe de positionnement 3 dans une deuxième cavité de positionnement 11b du panneau 1, et
- au cours d'une deuxième étape 102 successive à la première étape 101, on insère un corps de verrou 15 dans le corps fixe de positionnement 3 depuis l'extérieur du panneau 1, on visse la vis de fixation 22b dans le corps de verrou 15 à travers le corps fixe de positionnement 3 depuis l'intérieur du panneau 1, et on visse la vis de fixation 22a dans l'extrémité d'articulation 6 depuis l'intérieur du panneau 1.

On peut également prévisser la vis de fixation 22a dans l'extrémité d'articulation 6 depuis l'intérieur du panneau 1 au début de la deuxième étape 102, avant d'insérer le corps de verrou 15 dans le corps fixe de positionnement 3.

Ainsi, la poignée d'ouvrant de véhicule automobile 2 ne nécessite pas de socle de poignée monté à l'intérieur de l'ouvrant. Le levier 4 et le corps de verrou 15 sont assemblés depuis l'extérieur du panneau 1, avec le corps de verrou 15 assemblé séparément comme étape principale d'une dernière étape d'assemblage 102.

Le procédé d'assemblage est donc simplifié car les principales pièces de la poignée 2 sont assemblées à l'ouvrant depuis l'extérieur de l'ouvrant. Seul l'assemblage des vis de fixation 22a, 22b est réalisé depuis l'intérieur de l'ouvrant.

## Revendications

1. Procédé d'assemblage d'une poignée (2) dans un panneau d'ouvrant (1) de véhicule automobile, **caractérisé en ce que** :
- au cours d'une première étape (101), on commence par assembler depuis l'extérieur dudit panneau, une extrémité d'articulation (6) d'un levier de préhension (4) d'une poignée d'ouvrant de véhicule automobile dans une première cavité d'articulation (11a) dudit panneau et ledit corps fixe de positionnement (3) dans une deuxième cavité de positionnement (11b) dudit panneau, et
- au cours d'une deuxième étape (102) successive à ladite première étape (101), on insère un corps de verrou (15) dans ledit corps fixe de positionnement (3) depuis l'extérieur dudit panneau (1), on visse une vis de fixation (22b) dans ledit corps de verrou (15) à travers ledit corps fixe de positionnement (3) depuis l'intérieur dudit panneau (1), et on visse une vis de fixation (22a) dans l'extrémité d'articulation (6) depuis l'intérieur dudit panneau.

2. Procédé d'assemblage selon la revendication 1, **caractérisé en ce qu'**au début de la deuxième étape (102), on prévisse la vis de fixation (22a) à ladite extrémité d'articulation (6) depuis l'intérieur dudit panneau (1) avant d'insérer ledit corps de verrou (15) dans ledit corps fixe de positionnement (3).

3. Poignée d'ouvrant de véhicule automobile (2) comprenant :
- un levier de préhension (4), mobile en rotation par rapport à l'ouvrant autour d'un axe de rotation (8) entre une position de repos et une position de commande pour l'ouverture d'un ouvrant de véhicule automobile, et
- un corps fixe de positionnement (3) destiné à être fixé dans une cavité de positionnement (11b) d'un panneau (1) dudit ouvrant et dans lequel un premier logement traversant (12) par lequel débouche ladite cavité de positionnement (11b), est ménagé pour recevoir un appendice (10) dudit levier de préhension (4),
**caractérisée en ce qu'**un second logement traversant (14) est ménagé dans ledit corps fixe de positionnement (3) pour loger un corps de verrou (15) destiné à être inséré axialement et **en ce que** ledit corps fixe de positionnement (3) comporte en outre des moyens de retenue dudit corps de verrou (15).

4. Poignée (2) selon la revendication 3, **caractérisée en ce qu'**elle comporte un levier de contrepoids (27), un ressort de rappel élastique (28) et un axe de rotation supplémentaire (29), ledit levier de contrepoids (27) coopérant avec ledit levier de préhension (4) pour pivoter autour dudit axe de rotation supplémentaire (29) entre ladite position de repos et ladite position de commande, ledit ressort de rappel élastique (28) et ledit levier de contrepoids (27) rappelant ledit levier de préhension (4) dans la position de repos.

5. Poignée (2) selon la revendication 4, **caractérisée en ce que** ledit levier de contrepoids (27) présente une dent d'accrochage (27a) coopérant avec un logement correspondant (10a) dudit appendice (10) du levier de transmission (4).

6. Poignée (2) selon l'une des revendications 3 à 5, **caractérisée en ce que** ledit corps fixe de positionnement (3) présente un crochet d'encliquetage (20), un trou traversant (21) et une vis de fixation (22b) pour fixer ledit corps fixe de positionnement (3) audit panneau (1).

7. Poignée (2) selon l'une des revendications 3 à 6, **caractérisée en ce que** ledit corps de positionnement (3) comporte une colonne de glissement (11) fixée dans ledit premier logement traversant (12).

8. Poignée (2) selon l'une des revendications 3 à 7, **caractérisée en ce qu'**elle comporte un premier joint d'étanchéité (24) destiné à être disposé entre ledit panneau d'ouvrant (1) et le corps fixe de positionnement (3) et un deuxième joint d'étanchéité (25) disposé entre ledit panneau d'ouvrant (1) et une extrémité d'articulation (6) dudit levier de préhension (4).

9. Poignée (2) selon l'une des revendications 3 à 8, **caractérisée en ce qu'**elle comporte un ou plusieurs composants électriques et/ou électroniques, tel qu'un commutateur électrique, un capteur d'approche ou un dispositif d'éclairage (34), logés dans ledit levier de préhension (4) et/ou dans ledit corps de positionnement (3).

## Patentansprüche

1. Verfahren zum Montieren eines Griffes (2) in einer Öffnungsplatte (1) eines Kraftfahrzeugs, **dadurch gekennzeichnet, dass**:
- man im Laufe eines ersten Schrittes (101) damit beginnt, von der Außenseite der besagten Platte einen Gelenk-Endabschnitt (6) eines Greifhebels (4) eines Griffes (4) einer Kraftfahrzeugöffnung in einer ersten Gelenksvertiefung (11a) der besagten Platte zu montieren und den besagten festen Positionierungskörper (3) in einer zweiten Positionierungsvertiefung (11 b) der besagten Platte, und
- man im Laufe eines zweiten Schrittes (102) im Anschluss an den besagten ersten Schritt (101) einen Verriegelungskörper (15) in den besagten festen Positionierungskörper (3) von der Außenseite der besagten Platte (1) einführt, man eine Befestigungsschraube (22b) in den besagten Verriegelungskörper (15) durch den besagten Positionierungskörper (3) von der Außenseite der besagten Platte (1) schraubt, und man von der Außenseite eine Befestigungsschraube (22a) in den Gelenk-Endabschnitt (6) der besagten Platte schraubt.

2. Verfahren zum Montieren nach Anspruch 1, **dadurch gekennzeichnet, dass** man zu Beginn des zweiten Schrittes (102) die Befestigungsschraube (22a) am besagten Gelenk-Endabschnitt (6) von der Innenseite der besagten Platte (1) vorschraubt, bevor man den besagten Verriegelungskörper (15) in den besagten festen Positionierungskörper (3) einführt.

3. Griff einer Kraftfahrzeugöffnung (2) umfassend:
- einen Greifhebel (4), der im Verhältnis zur Öffnung um eine Drehachse (8) zwischen einer Ruheposition und einer Steuerungsposition zum Öffnen einer Kraftfahrzeugöffnung drehbar ist, und
- einen festen Positionierungskörper (3), der dazu bestimmt ist, in einer Positionierungsvertiefung (11b) einer Platte (1) der besagten Öffnung befestigt zu werden, und wobei eine erste querende Aufnahme (12), durch die die besagte Positionierungsvertiefung (11b) einmündet, vorgesehen ist, um einen Fortsatz (10) des besagten Greifhebels (4) aufzunehmen,
**dadurch gekennzeichnet, dass** eine zweite querende Aufnahme (14) in dem besagten festen Positionierungskörper (3) vorgesehen ist, um einen Verriegelungskörper (15) unterzubringen, der dazu bestimmt ist, axial eingeführt zu werden, und dadurch, dass der besagte feste Positionierungskörper (3) darüber hinaus Rückhaltemittel des besagten Verriegelungskörpers (15) umfasst.

4. Griff (2) nach Anspruch 3, **dadurch gekennzeichnet, dass** er einen Gegengewichtshebel (27), eine elastische Rückstellfeder (28) und eine zusätzliche Drehachse (29) umfasst, wobei der besagte Gegengewichtshebel (27) mit dem besagten Greifhebel (4) zusammenwirkt, um sich um die besagte zusätzliche Drehachse (29) zwischen der besagten Ruheposition und der besagten Steuerungsposition zu drehen, wobei die besagte elastische Rückstellfeder (28) und der besagte Gegengewichtshebel (27) den besagten Greifhebel (4) in die Ruheposition zurückstellen.

5. Griff (2) nach Anspruch 4, **dadurch gekennzeichnet, dass** der besagte Gegengewichtshebel (27) einen Rastzahn (27a) aufweist, der mit einer entsprechenden Aufnahme (10a) des besagten Fortsatzes (10) des Übertragungshebels (4) zusammenwirkt.

6. Griff (2) nach einem der Ansprüche 3 bis 5, **dadurch gekennzeichnet, dass** der besagte feste Positionierungskörper (3) einen Rasthaken (20), ein Durchgangsloch (21) und eine Befestigungsschraube (22b) zur Befestigung des besagten festen Positionierungskörpers (3) an der besagten Platte (1) aufweist.

7. Griff (2) nach einem der Ansprüche 3 bis 6, **dadurch gekennzeichnet, dass** der besagte Positionierungskörper (3) eine Gleitsäule (11) umfasst, die in der besagten ersten querenden Aufnahme (12) befestigt ist.

8. Griff (2) nach einem der Ansprüche 3 bis 7, **dadurch gekennzeichnet, dass** er eine erste Dichtung (24) umfasst, die dazu bestimmt ist, zwischen der besagten Öffnungsplatte (1) und dem besagten festen Positionierungskörper (3) angeordnet zu werden, und eine zweite Dichtung (25), die zwischen der besagten Öffnungsplatte (1) und einem Gelenk-Endabschnitt (6) des besagten Greifhebels (4) angeordnet ist.

9. Griff (2) nach einem der Ansprüche 3 bis 8, **dadurch gekennzeichnet, dass** er ein oder mehrere elektrische und/ oder elektronische Bauteile, wie einen Elektroschalter, einen Näherungsschalter oder eine Beleuchtungsvorrichtung (34) umfasst, die in dem besagten Greifhebel (4) und/ oder in dem besagten Positionierungskörper (3) untergebracht sind.

## Claims

1. A method for assembling a handle (2) in door leaf panel (1) of a motor vehicle, **characterized in that**:
- during a first step (101), we start with assembling from the outside of said panel, a hinge end (6) of a gripping lever (4) of a motor vehicle door leaf handle in a first hinge cavity (11a) of said panel and said fixed positioning body (3) in a second positioning cavity (11b) of said panel, and
- during a second step (102) subsequent to said first step (101), we insert a lock body (15) into said fixed positioning body (3) from the outside of said panel (1), we screw a fastening screw (22b) into said lock body (15) through said fixed positioning body (3) from the inside of said panel (1), and we screw a fastening screw (22a) into the hinge end (6) from the inside of said panel.

2. The assembly method according to claim 1, **characterized in that**, at the beginning of the second step (102), the fastening screw (22a) is pre-screwed to said hinge end (6) from the inside of said panel (1) before inserting said lock body (15) into said fixed positioning body (3).

3. A door leaf handle (2) of a motor vehicle comprising:
- a gripping lever (4), movable in rotation relative to the door leaf about an axis of rotation (8) between a rest position and a control position for the opening of a motor vehicle door leaf, and
- a fixed positioning body (3) intended to be fastened in a positioning cavity (11b) of a panel (1) of said door leaf and in which a first through-housing (12) at which said positioning cavity (11b) opens, is formed to receive an appendix (10) of said gripping lever (4),
**characterized in that** a second through-housing (14) is formed in said fixed positioning body (3) to house a lock body (15) intended to be inserted axially, and **in that** said fixed positioning body (3) further includes means for retaining said lock body (15).

4. The handle (2) according to claim 3, **characterized in that** it includes a counterweight lever (27), an elastic return spring (28) and an additional axis of rotation (29), said counterweight lever (27) cooperating with said gripping lever (4) to pivot about said additional axis of rotation (29) between said rest position and said control position, said elastic return spring (28) and said counterweight lever (27) returning said gripping lever (4) into the rest position.

5. The handle (2) according to claim 4, **characterized in that** said counterweight lever (27) has a hooking tooth (27a) cooperating with a corresponding housing (10a) of said appendix (10) of the transmission lever (4).

6. The handle (2) according to any of claims 3 to 5, **characterized in that** said fixed positioning body (3) has a snap-fit hook (20), a through-hole (21) and a fastening screw (22b) to fasten said fixed positioning body (3) to said panel (1).

7. The handle (2) according to any of claims 3 to 6, **characterized in that** said positioning body (3) includes a sliding column (11) fastened in said first through-housing (12).

8. The handle (2) according to any of claims 3 to 7, **characterized in that** it includes a first gasket (24) intended to be disposed between said door leaf panel (1) and the fixed positioning body (3) and a second gasket (25) disposed between said door leaf panel (1) and a hinge end (6) of said gripping lever (4).

9. The handle (2) according to any of claims 3 to 8, **characterized in that** it includes one or more electric and/or electronic component(s), such as an electric switch, an approach sensor or a lighting device (34), housed in said gripping lever (4) and/or in said positioning body (3).
